# EUROPÄISCHE PATENTSCHRIFT

(11) **EP 0 295 437 B1**
(45) Veröffentlichungstag und Bekanntmachung des Hinweises auf die Patenterteilung: **08.12.1993**
(21) Anmeldenummer: 88107809.1
(22) Anmeldetag: 16.05.1988
(51) Int. Cl.: H01H 3/12

(54) **Drucktasteneinrichtung**
Push-button device
Dispositif de bouton-poussoirs

(30) Priorität: 13.06.1987 DE 3719839
(43) Veröffentlichungstag der Anmeldung: 21.12.1988
(73) Patentinhaber: Preh-Werke GmbH & Co. KG, 97616 Bad Neustadt (DE)
(72) Erfinder: Oelsch, Jürgen, Dipl.-Ing., D-8741 Hohenroth (DE); Stürmer, Bertold, D-8730 Bad Kissingen (DE); Hochgesang, Gerhard, D-8740 Bad Neustadt/Lebenhan (DE); Digiovinazzo, Nicola, Dipl.-Ing., D-8741 Hohenroth (DE)

(56) Entgegenhaltungen:
- EP-A- 0 134 509
- DE-A- 2 404 895
- US-A- 4 535 210

## Beschreibung

Die Erfindung betrifft eine Drucktasteneinrichtung mit einem Tastenkopf, der zur Betätigung eines elektrischen Schaltkontakts aus einer Betriebsstellung in eine Schaltstellung niederdrückbar ist, und mit einem diesem zugeordneten Führungskörper an einer den Schaltkontakt tragenden Anordnung, wobei zwischen dem Tastenkopf und dem Führungskörper ein Führungsglied, wie beispielsweise Schere oder Bügel, angeordnet ist, das in der Betriebsstellung und in der Schaltstellung mit seinem einen ersten Anschlagbereich in Eingriffsschlitze des Führungskörpers und mit seinem anderen, zweiten Anschlagbereich in Aufnahmen des Tastenkopfs eingreift.

Solche Drucktasteneinrichtungen sind bereits bekannt (DE-OS 33 29 698); dort ist das Führungsglied von einer Doppelschere gebildet. Dadurch ist auch bei vergleichsweise großen Tastenköpfen eine sichere Parallelführung des Tastenkopfes gegenüber dem Führungskörper erreicht. Eine solche Parallelführung gewährleistet, daß unabhängig davon, an welcher Stelle der Tastenkopf niedergedrückt wird, der gewünschte Schaltvorgang ausgelöst wird, ohne daß ein Verkanten oder Verklemmen des Tastenkopfes dies behindert.

Es sind weiterhin Drucktasteneinrichtungen bekannt, bei denen als Führungsglied ein Bügel vorgesehen ist. Ein derartiges Führungsglied wird meist bei sehr langen Tastenköpfen verwendet.

Bei den bekannten Drucktasteneinrichtungen ist die Montage des das Führungsglied tragenden Tastenkopfes an den Führungskörper umständlich. Denn das bewegliche Führungsglied muß vom Rand in die Eingriffsschlitze des Führungskörpers eingeführt werden, wobei gleichzeitig der Tastenkopf in einer ausgerichteten Lage gehalten werden muß.

Aufgabe der Erfindung ist es, eine Drucktasteneinrichtung der eingangs genannten Art so zu verbessern, daß sich der Tastenkopf mit dem Führungsglied auf einfache Weise und ohne Beeinträchtigung benachbarter Einrichtungen an dem Führungskörper montieren und demontieren läßt. Diese Aufgabe wird erfindungsgemäß dadurch gelöst, daß an der Drucktasteneinrichtung eine Rasteinrichtung ausgebildet ist, die das Führungsglied in einer Raststellung hält, daß in der Raststellung bei auf den Führungskörper aufgesetztem Tastenkopf der erste Anschlagbereich des Führungsgliedes vor Öffnungen der Eingriffsschlitze liegt und daß durch Niederdrücken des Tastenkopfes auf den Führungskörper das Führungsglied aus der Raststellung in die Betriebsstellung übergeht, wobei der erste Anschlagbereich in die Eingriffsschlitze gelangt.

Dadurch braucht hier vorteilhafterweise bei der Montage des Tastenkopfes am Führungskörper nicht manipuliert zu werden; außerdem sind hier keine besonderen Montagevorrichtungen nötig. Da die Montage in Betätigungsrichtung des Tastenkopfes von oben erfolgt, ist sie hier auch dann durchführbar, wenn in der Umgebung des Tastenkopfes bereits andere Tastenköpfe montiert sind.

Günstig ist auch, daß sich im Bedarfsfalle der Tastenkopf mit dem Führungsglied nach oben abziehen läßt. Dadurch ist nachträglich die Stellung des Tastenkopfes gegenüber dem Führungskörper, z.B. durch Versetzen oder Verdrehen des Tastenkopfes, veränderbar. Dies ist dann von Vorteil, wenn mit dem Tastenkopf wahlweise einer von mehreren, in dem Führungskörper vorgesehenen, oder von im Raster liegenden, benachbarten Schaltkontakten betätigbar ist.

Im folgenden werden Ausführungsbeispiele der Erfindung anhand von Zeichnungen näher erläutert. Es zeigen:
- Figur 1: eine Drucktasteneinrichtung in Raststellung im Schnitt,
- Figur 2: die Drucktasteneinrichtung in der Betriebsstellung im Schnitt,
- Figur 3: eine Alternative zur Gestaltung des Tastenkopfes nach Figur 1,
- Figur 4: eine weitere Alternative zur Gestaltung des Tastenkopfes nach Figur 1,
- Figur 5: ein weiteres Ausführungsbeispiel der Drucktasteneinrichtung mit einem Bügel im Schnitt,
- Figur 6: eine Aufsicht der Drucktasteneinrichtung nach Figur 5 im Schnitt,
- Figur 7: ein weiteres Ausführungsbeispiel der Drucktasteneinrichtung mit einem Bügel
und
- Figur 8: eine Aufsicht auf die Drucktasteneinrichtung nach Figur 7 im Schnitt.

Eine Drucktasteneinrichtung weist einen Tastenkopf (1) auf. An diesem ist ein zylindrischer Tastenstößel (2) ausgebildet. Dem Tastenkopf (1) ist ein Führungskörper (3) zugeordnet, der aus gleichen symmetrisch gestalteten Führungskörperteilen (3′, 3˝ ) zusammengesetzt ist. Am Führungskörper (3) ist eine Führungshülse (4) für den Tastenstößel (2) ausgebildet. Der Führungskörper (3) ist an einer Platte (5) befestigt, an der eine Schaltfolie (6) angeordnet ist. Ein Schaltdom (7) der Schaltfolie (6) liegt im Grund der Führungshülse (4).

Zwischen dem Tastenkopf (1) und dem Führungskörper (3) ist als Führungsglied eine Schere (8) vorgesehen, die zwei Arme (9,10) aufweist. An den beiden Enden jedes Arms (9, 10) ist ein Zapfen (11 bis 14) ausgebildet.

Beim Ausführungsbeispiel nach den Figuren 1 bis 3 ist am Tastenkopf (1) eine Aufnahme (15) vorgesehen, in der eine Lagerschale (16) für den Zapfen (12) ausgeformt ist. Der Zapfen (12) ist damit in der Aufnahme (15) drehbar, jedoch unverschieblich gelagert.

Am Tastenkopf (1) ist weiterhin eine Aufnahme (17) für den Zapfen (14) des Armes (10) vorgesehen. In der Aufnahme (17) ist ein Rastnocken (18) ausgeformt. Dieser bildet einerseits eine Anschlagfläche (19) und andererseits eine Anschlagfläche (20) für den Zapfen (14) (vgl. Figuren 1 bis 4).

Bei der Ausführung nach Figur 1 ist im Bereich der Gelenkstelle (21) der Schere (8) ein Anschlag (22) ausgebildet. Dieser verhindert, daß die Arme (9, 10) in Richtung der Pfeile (A) weiter aufeinander zubewegt werden können, als dies in Figur 1 dargestellt ist.

Bei den Ausführungsbeispielen nach den Figuren 3 und 4 ist anstelle des Anschlags (22) bei der Aufnahme (17) eine weitere Anschlagfläche (23) vorgesehen.

Beim Ausführungsbeispiel nach Figur 4 ist in der Aufnahme (15) anstelle der Lagerschale (16) ein Rastnocken (18) mit Anschlagflächen (19, 20) und eine Anschlagfläche (23) vorgesehen. Die Gestaltung der Aufnahme (15) entspricht also der Gestaltung der Aufnahme (17).

An dem Führungskörper (3) sind für die Zapfen (11, 13) Eingriffsschlitze (24, 25) ausgebildet, die einseitig Öffnungen (26, 27) aufweisen.

Die Funktionsweise der beschriebenen Einrichtung ist etwa folgende:

Vor der Montage des Tastenkopfes (1) an dem Führungskörper (3) wird die Schere (8) am Tastenkopf (1) in eine Raststellung gebracht. In der Raststellung ist der Arm (10) und damit auch der Arm (9) blockiert. Beim Ausführungsbeispiel nach Figur 1 ist dies dadurch erreicht, daß der Zapfen (14) an der Anschlagfläche (19) des Rastnockens (18) anliegt und die Arme (9, 10) am Anschlag (22) aneinander anstehen. Beim Ausführungsbeispiel nach Figur 3 ist dies dadurch erreicht, daß der Zapfen (14) zwischen der Anschlagfläche (19) und der Anschlagfläche (23) gehalten ist. Beim Ausführungsbeispiel nach Figur 4 ist dies dadurch erreicht, daß auch der Zapfen (12) in der Aufnahme (15) zwischen der Anschlagfläche (19) und der Anschlagfläche (23) gehalten ist.

Der Tastenkopf (1) wird dann mit der Schere (8) in Raststellung ausgerichtet auf den Führungskörper (3) gesetzt. Dabei greift der Tastenstößel (2) in die jeweilige Führungshülse (4). Die Zapfen (11,13) liegen bei den Öffnungen (26, 27) der Eingriffsschlitze (24,25) und stehen dann auf dem Grund der Eingriffsschlitze (24, 25) auf.

Anschließend wird dann in Richtung des Pfeiles (B) auf den Tastenkopf (1) gedrückt. Der Zapfen (14) schnappt dadurch über die Anschlagfläche (19) des Rastnockens (18) in die Aufnahme (17). Beim Ausführungsbeispiel nach Figur 4 schnappt auch der Zapfen (12) über die Anschlagfläche (19) des Rastnockens (18) der Aufnahme (15). Die Zapfen (11, 13) gelangen in die Eingriffsschlitze (24, 25). Der Tastenkopf (1) steht jetzt in seiner Betriebsstellung (vgl. Figur 2). Aus der Betriebsstellung ist der Tastenkopf (1) durch weiteres Drücken in Richtung des Pfeiles (B) in seine Schaltstellung zu bringen, in der der Tastenstößel (2) den Schaltdom (7) so niederdrückt, daß in ihm angeordnete elektrische Kontakte geschlossen sind. Bei der Bewegung des Tastenkopfes (1) zwischen der Betriebstellung und der Schaltstellung verschieben sich die Zapfen (11, 13) in den Eingriffsschlitzen (24 bzw. 25) in Richtung der Pfeile (C). Der Zapfen (14) verschiebt sich entsprechend in der Aufnahme (17). Beim Ausführungsbeispiel nach Figur 4 verschiebt sich entsprechend auch der Zapfen (12) in der Aufnahme (15).

Die Rückstellung des Tastenkopfes (1) aus der Schaltstellung in die Betriebsstellung erfolgt durch die Federelastizität des Schaltdomes (7). Die Rückbewegung in die Betriebsstellung ist durch das Anschlagen des Zapfens (14) an der Anschlagfläche (20) des Rastnockens (18) begrenzt.

Soll der Tastenkopf (1) demontiert werden, dann wird er entgegen der Richtung des Pfeiles (B) hochgezogen. Dabei rastet der Zapfen (14) über die Anschlagfläche (20), so daß er wieder in die in Figur 1 dargestellte Lage gerät. In dieser Stellung liegen die Zapfen (11, 13) in den Öffnungen (26, 27), so daß sich der Tastenkopf (1) mit der Schere (8) von dem Führungskörper (3) abnehmen läßt. Die Schere (8) kann dabei von selbst in die Raststellung gelangen.

Der Tastenkopf (1) mit der Schere (8) kann dann gegen den Führungskörper (3) so gedreht werden, daß der Schaltstößel (2) in die Führungshülse (4′) des Führungskörperteils (3′) greift und dementsprechend einem anderen Schaltdom zugeordnet ist.

Bei den Ausführungsbeispielen nach den Figuren 5 bis 8 ist das Führungsglied von einem Bügel (28) gebildet.

Beim Ausführungsbeispiel nach Figur 5 und 6 weist der Bügel (28) Zapfen (12, 12′) auf, die in Aufnahmen (15) des Tastenkopfes (1) drehbar gelagert sind. An Schenkeln (29, 29′) des Bügels (28) sind Höcker (30,30′) ausgebildet, denen Vertiefungen (31, 31′) des Tastenkopfes (1) zugeordnet sind. Die Schenkel (29, 29′) sind weiterhin mit Zapfen (11, 11′) versehen. Für die Zapfen (11, 11′) sind an den Führungskörper (3) Eingriffsschlitze (24, 24′) ausgebildet.

In der Raststellung greifen die Höcker (30, 30′) in die Vertiefungen (31, 31′). Wird der Tastenkopf (1) auf den Führungskörper (3) aufgesetzt, dann liegen in der Raststellung des Bügels (28) die Zapfen (11, 11′) vor den Eingriffsschlitzen (24, 24′).

Beim Niederdrücken des Tastenkopfes (1) lösen sich die Höcker (30, 30′) aus den Vertiefungen (31, 31′) und die Zapfen (11, 11′) gelangen in die Eingriffsschlitze (24, 24′). Der Tastenkopf (1) ist dann zwischen seiner Betriebsstellung und seiner Schaltstellung beweglich. Die Höcker (30, 30′) sind dabei in Freiräumen (32, 32′) frei verschieblich. Die Vertiefung (31, 31′) bildet die Anschlagflächen (19, 20, 23) für den Höcker (30). In der Raststellung liegt der Höcker (30) zwischen den Anschlagflächen (19, 23). Beim Zurückgehen des Tastenkopfes (1) aus der Schaltstellung trifft der Höcker (30) auf die Anschlagfläche (20). Entsprechendes gilt für den Höcker (30′).

Beim Ausführungsbeispiel nach den Figuren 7 und 8 ist der Bügel (28) ein Drahtbügel. Seine Enden bilden die Zapfen (11, 11′). Der Bügel (28) weist Schenkelabschnitte (32, 32′) auf, denen rillenförmige Vertiefungen (31, 31′) des Tastenkopfes (1) zugeordnet sind. In der Raststellung sind die Schenkelabschnitte (32, 32′) in die Vertiefungen (31, 31′) eingerastet, die die genannten Anschlagflächen bilden. Die Funktionsweise entspricht dem oben Beschriebenen.

### Bezugszeichenliste 07/87 Pt. + GM

- 1: Tastenkopf
- 2: Tastenstößel
- 3: Führungskörper
- 4: Führungshülse
- 5: Platte
- 6: Schaltfolie
- 7: Schaltdom
- 8: Schere
- 9: (Scheren-)Arm
- 10: (Scheren-)Arm
- 11: Zapfen
- 12: Zapfen
- 13: Zapfen
- 14: Zapfen
- 15: Aufnahme
- 16: Lagerschale
- 17: Aufnahme
- 18: Rastnocken
- 19: Anschlagfläche
- 20: Anschlagfläche
- 21: Gelenkstelle
- 22: Anschlag
- 23: Anschlagfläche
- 24: Eingriffsschlitz
- 25: Eingriffsschlitz
- 26: Öffnung
- 27: Öffnung
- 28: Bügel
- 29: Schenkel
- 30: Höcker
- 31: Vertiefung
- 32: Freiraum
- A: Bewegungsrichtung
- B: Druckrichtung
- C: Verschieberichtung

## Patentansprüche

1. Drucktasteneinrichtung mit einem Tastenkopf (1), der zur Betätigung eines elektrischen Schaltkontakts aus einer Betriebsstellung in eine Schaltstellung niederdrückbar ist und mit einem diesem zugeordneten Führungskörper (3) an einer den Schaltkontakt tragenden Anordnung, wobei zwischen dem Tastenkopf (1) und dem Führungskörper (3) ein Führungsglied (8, 28), wie beispielsweise Schere oder Bügel, angeordnet ist, das in der Betriebsstellung und in der Schaltstellung mit seinem einen, ersten Anschlagbereich (11, 13) in Eingriffsschlitze (24, 24', 25) des Führungskörpers (3) und mit seinem anderen, zweiten Anschlagbereich (12, 14) in Aufnahmen des Tastenkopfs (1) eingreift,
dadurch gekennzeichnet,
daß an der Drucktasteneinrichtung eine Rasteinrichtung (18, 31) ausgebildet ist, die das Führungsglied (8, 28) in einer Raststellung hält, daß in der Raststellung bei auf den Führungskörper (3) aufgesetztem Tastenkopf (1) der erste Anschlagbereich (11, 13) des Führungsgliedes (8, 28) vor Öffnungen (26, 27) der Eingriffschlitze (24, 24′, 25) liegt und daß durch Niederdrücken des Tastenkopfes (1) auf den Führungskörper (3) das Führungsglied (8, 28) aus der Raststellung in die Betriebsstellung übergeht, wobei der erste Anschlagbereich (11, 13) in die Eingriffsschlitze (24, 24′, 25) gelangt.

2. Drucktasteneinrichtung nach Anspruch 1,
dadurch gekennzeichnet,
daß die Rasteinrichtung (18, 31) am Tastenkopf (1) ausgebildet ist.

3. Drucktasteneinrichtung nach Anspruch 1 oder 2,
dadurch gekennzeichnet,
daß die Rasteinrichtung (18, 31) eine weitere Anschlagfläche (20) aufweist, die bei einer Tastenbetätigung verhindert, daß das Führungsglied (8, 28) von der Betriebsstellung in die Raststellung übergeht.

4. Drucktasteneinrichtung nach Anspruch 3,
dadurch gekennzeichnet,
daß die Rasteinrichtung (18, 31) einen Rastnocken mit einer Anschlagfläche (19) und eine weitere Anschlagfläche (22, 23) aufweist.

5. Drucktasteneinrichtung nach Anspruch 4,
dadurch gekennzeichnet,
daß die weitere Anschlagfläche (22) an einem Arm (9) der Schere (8) ausgebildet ist.

6. Drucktasteneinrichtung nach Anspruch 4,
dadurch gekennzeichnet,
daß die weitere Anschlagfläche (23) an der Aufnahme (17) des Tastenkopfes (1) ausgebildet ist.

7. Drucktasteneinrichtung nach einem der Ansprüche 1 bis 6,
dadurch gekennzeichnet,
daß die Rasteinrichtung (18, 31) von einer Vertiefung für einen Schenkel (29) des Bügels (28) gebildet ist.

8. Drucktasteneinrichtung nach Anspruch 7,
dadurch gekennzeichnet,
daß am Schenkel (29) ein der Vertiefung zugeordneter Höcker (30) vorgesehen ist.

9. Drucktasteneinrichtung nach einem der Ansprüche 1 bis 8,
dadurch gekennzeichnet,
daß ein Zapfen (12) eines Armes (9) der Schere (8) in seiner Aufnahme (15) nur drehbar und ein Zapfen (14) des anderen Armes (10) in seiner Aufnahme (17) verschieblich ist.

## Claims

1. A push button device with a key head (1) which is able to be pressed down from an operating position into a switch position for activating an electrical switch contact and with a guide body (3), associated with this head, on an arrangement supporting the switch contact, wherein arranged between the key head (1) and the guide body (3) there is a guide element (8,28), such as for example a scissor element or bracket, which in the operating position and in the switch position engages, with its first stop region (11,13), engagement slits (24,24',25) of the guide body (3) and with its other, second stop region (12,14) engages seats of the key head (1),
characterised in that a latching device (18,31) is formed on the push button device, which holds the guide element (8,28) in a latching position, in that in the latching position, when the key head (1) is placed on the guide body (3), the first stop region (11,13) of the guide element (8,28) lies in front of openings (26, 27) of the engagement slits (24, 24', 25) and in that by pressing down the key head (1) onto the guide body (3) the guide element (8,28) passes from the latching position into the operating position, the first stop region (11,13) reaching into the engagement slits (24, 24', 25).

2. A push button device according to claim 1, characterised in that the latching device (18,31) is formed on the key head (1).

3. A push button device according to claim 1 or 2, characterised in that the latching device (18,31) has a further stop face (20), which prevents the guide element (8,28) from passing from the operating position into the latching position on activation of the key.

4. A push button device according to claim 3, characterised in that the latching device (18,31) has a latching cam with a stop face (19) and a further stop face (22,23).

5. A push button device according to claim 4, characterised in that the further stop face (22) is formed on one arm (9) of the scissor element (8).

6. A push button device according to claim 4, characterised in that the further stop face (23) is formed on the seat (17) of the key head (1).

7. A push button device according to one of claims 1 to 6, characterised in that the latching device (18,31) is formed by a recess for a leg (29) of the bracket (28).

8. A push button device according to claim 7, characterised in that on the leg (29) there is provided a protuberance (30) allocated to the recess.

9. A push button device according to one of claims 1 to 8, characterised in that a tappet (12) of one arm (9) of the scissor element (8) is only able to rotate in its seat (15) and a tappet (14) of the other arm (10) is able to be displaced in its seat (17).

## Revendications

1. Dispositif à bouton-poussoir, comprenant une tête de poussoir (1) pouvant être enfoncée d'une position d'utilisation à une position d' enclenchement, en vue de l'actionnement d'un contact de commutation électrique, ainsi qu'un corps de guidage (3) qui est associé à ladite tête sur un agencement supportant le contact de commutation, dispositif dans lequel est interposé, entre la tête de poussoir (1) et le corps de guidage (3), un organe de guidage (8, 28), qui consiste par exemple en un croisillon articulé ou en un étrier et qui, dans la position d'utilisation et dans la position d'enclenchement, s'engage par l'une de ses zones de butée, c'est-à-dire sa première zone de butée (11, 13), dans des fentes de pénétration (24, 24', 25) du corps de guidage (3) et, par son autre zone de butée, c'est-à-dire sa seconde zone de butée (12, 14), dans des logements de la tête de poussoir (1),
caractérisé par le fait
qu'un dispositif d'encliquetage (18, 31), ménagé sur le dispositif à bouton-poussoir, retient l'organe de guidage (8, 28) dans une position encliquetée ; par le fait que dans la position encliquetée, lorsque la tête de poussoir (1) est mise en place sur le corps de guidage (3), la première zone de butée (11, 13) de l'organe de guidage (8, 28) se trouve devant des ouvertures (26, 27) des fentes de pénétration (24, 24', 25) ; et par le fait que l'organe de guidage (8, 28) passe de la position encliquetée à la position d'utilisation suite à un enfoncement de la tête de poussoir (1) sur le corps de guidage (3), la première zone de butée (11, 13) parvenant alors dans les fentes de pénétration (24, 24', 25).

2. Dispositif à bouton-poussoir selon la revendication 1,
caractérisé par le fait
que le dispositif d'encliquetage (18, 31) est ménagé sur la tête de poussoir (1).

3. Dispositif à bouton-poussoir selon la revendication 1 ou 2,
caractérisé par le fait
que le dispositif d'encliquetage (18, 31) présente une surface de butée supplémentaire (20) ayant pour effet d'empêcher, lors d'un actionnement du poussoir, que l'organe de guidage (8, 28) passe de la position d'utilisation à la position encliquetée.

4. Dispositif à bouton-poussoir selon la revendication 3,
caractérisé par le fait
que le dispositif d'encliquetage (18, 31) comprend un mentonnet d'encliquetage muni d'une surface de butée (19), et une surface de butée supplémentaire (22, 23).

5. Dispositif à bouton-poussoir selon la revendication 4,
caractérisé par le fait
que la surface de butée supplémentaire (22) est ménagée sur un bras (9) du croisillon articulé (8).

6. Dispositif à bouton-poussoir selon la revendication 4,
caractérisé par le fait
que la surface de butée supplémentaire (23) est façonnée sur le logement (17) de la tête de poussoir (1).

7. Dispositif à bouton-poussoir selon l'une des revendications 1 à 6,
caractérisé par le fait
que le dispositif d'encliquetage (18, 31) est formé par une creusure destinée à une branche (29) de l'étrier (28).

8. Dispositif à bouton-poussoir selon la revendication 7,
caractérisé par le fait
qu'une protubérance (30), affectée à la creusure, est prévue sur la branche (29).

9. Dispositif à bouton-poussoir selon l'une des revendications 1 à 8,
caractérisé par le fait
qu'un téton (12) d'un bras (9) du croisillon articulé (8) peut uniquement tourner dans son logement (15), et un téton (14) de l'autre bras (10) peut coulisser dans son logement (17).
